# EUROPÄISCHE PATENTSCHRIFT

(11) **EP 0 059 407 B1**
(45) Veröffentlichungstag und Bekanntmachung des Hinweises auf die Patenterteilung: **08.01.1986**
(21) Anmeldenummer: 82101337.2
(22) Anmeldetag: 22.02.1982
(51) Int. Cl.: E04H 3/20

(54) **Sprudelbad mit integrierten Badewasser-Überlauf- und Niveau-Ausgleichsbehältern und Wasseraufbereitungskammern und selbsttätiger oder zwangsweiser Filtermedium-Rückspülung**
Bubble bath with integrated compartments for water overflow and level equalization, water conditioning chambers, and automatic or forced back-washing of the filter means
Bain à bulles d'air de construction intégrée avec des compartiments de trop-plein et pour l'équilibrage des niveaux des chambres de conditionnement de l'eau et un lavage à reflux automatique ou forcé des moyens de filtration

(30) Priorität: 24.02.1981 DE 3106883; 08.09.1981 DE 3135535
(43) Veröffentlichungstag der Anmeldung: 08.09.1982
(73) Patentinhaber: Schüssler, Günter, D-8000 München 40 (DE)
(72) Erfinder: Schüssler, Günter, D-8000 München 40 (DE)

## Beschreibung

Die Erfindung betrifft ein Sprudelbad, mit oder ohne Luftsprudel, dessen Wannen- oder Beckenkörper mit einem Badewasser-Umlaufsystem, in welches eine Filteranlage und eine Pumpe eingebaut ist, ausgestattet ist.

Aus dem Schwimmbadbau sind Schwimmbecken mit Badewasser-Überlaufrinnen bekannt. Obenliegende Badewasser-Überlaufrinnen am Schwimmbecken haben gegenüber einer normalen Badewasserabsaugung durch einen Oberflächenabsauger (Skimmer) z.B. gemäss der US-PS 4 233 694 oder der CH-A 469 164 den Vorteil, dass durch grossflächigen Badewasser-Überlauf die Wasseroberfläche während der Badewasser- Überlaufphase von Schmutzteilchen wirksamer befreit wird. Ein weiterer Vorteil der Becken- Überlaufrinne besteht darin, dass der Badegast nicht in einer Beckenvertiefung schwimmt, bzw. sitzt, sondern an der gegebenenfalls fussbodengleichen Wasserfläche.

Diese in der Schwimmbadtechnik bekannten Überlaufrinnen sind in den meisten Fällen allseitig um ein Schwimmbecken angeordnet und tragen den Charakter einer Wasserleitrinne. An verschiedenen Stellen sind Rohrabgänge angeordnet, welche über Sammelrohre oder Sammelbehälter zu andererorts stehenden Überlaufwasser- Auffang und Niveauausgleichsbehältern und von dort weiter zu getrennten Pump- und Wasserregenerations- und Aufbereitungsaggregaten (Filter, Heizer, UV-Strahler usw.) führen.

Eine solche das Bassin umgebende Rinne ist beispielsweise aus der DE-OS 2406531 bekannt. Die dort gezeigte Ausführung kann jedoch bestenfalls bei einem Schwimmbassin Verwendung finden, weil dort eine grundlegend andersgeartete Aufgabenstellung gegeben ist als bei dem erfindungsgemässen Sprudelbad. Auch der in der CH-A 469164 dargestellten Ausführung liegt eine andersgeartete Aufgabenstellung zugrunde.

Eine Sprudelbadanlage nach dem bisherigen Stand der Technik wird dargestellt in dem Fachmagazin «Schwimmbad & Sauna», Ausgabe 6/7, Juni/Juli 1984 [Fachschriften Verlag Fellbach (Stuttgart)], auf Seite 68.

Diese bekannte und vorbeschriebene Technik hat jedoch wesentliche Nachteile. Einmal nimmt eine solche Überlaufrinne einen erheblichen Raum rundumlaufend um das Becken ein, denn die Überlaufrinnenanordnung ist beckenaussenseitig und der sich unter der Rinne ergebende Raum kann bestenfalls für einen Sammelkanal genutzt werden. Das absolut waagrechte Ausnivellieren einer solchen Rinne ist überaus schwierig. Bei einer nur geringen Niveauabweichung ist die rundumlaufende Überströmung nicht mehr gegeben, und es kann zu Funktionsstörungen kommen, wobei nur die Schaffung eines übergrossen Wasser-Sammelkanales abhelfend sein kann.

Zum Zwecke der statischen Absicherung müssen Becken und Rinne abgestützt und untermauert werden.

Die bekannten dachrinnenartigen Überlaufrinnen sind über querschnittsstarke Sammelkanäle mit separat aufgestellten Überlaufwasserauffang- und Niveauausgleichsbehältern verbunwelche die gesamte Überlaufwassermenge bei Verdrängung durch Badegäste und/oder Einschaltung des Luftsprudels und/oder des Umpumpsystemes aufzunehmen haben und aus dem (denen) nach Beendigung des Vorganges das zwischengespeicherte Überlaufwasser dem Becken bis zu dessen erneutem Überlauf wieder zugeführt wird.

Dieser beschriebene Anlageteil samt der ihm zugeordneten Funktionen ist bauartbedingt sehr störanfällig und führt häufig zu Reklamationen, im besonderen bei Reinigungsvorgängen, Rohrverstopfungen, Rinnenüberflutungen, Niveaudifferenzen oder falscher Dimensionierung der einzelnen Anlagebauteile.

Bei bekannten Anlagen gelangt das Überlaufwasser über ein weiterführendes Rohrsystem zu jeweils getrennt aufgestellten Aggregaten wie Umlaufpumpe, Filter usw. All die aufgeführten Geräte, Rohrleitungen und Aggregate benötigen einen eigenen Aufstellungsraum. Die verbindenden Rohrleitungen stellen neben dem generellen Material- und Montageaufwand ebenfalls Platzansprüche und sind mit ihren Verbindungsteilen eine erhebliche Gefahrenquelle für Undichtigkeiten. Enormer Wärmeverlust durch grosse Abstrahlungsflächen und grosse Rohrreibungsverluste, welche hohen Energieverbrauch fordern, sind weitere Nachteile der bekannten Anlagen.

In der US-PS 4 233 694 wird offenbart, dass die bekannten Sprudelbäder allenfalls aussen angeflanschte Skimmer und Einzelaggregate aufweisen. Die CH-A 469164 offenbart ebenfalls diesen Stand der Skimmertechnik für ein Schwimmbad, wobei der angebaute Betriebsraum beckenaussenseitig angehängt ist.

Üblicherweise bestehen Badewasser-Überlauf-Auffang- und Speicherbehälter mit Niveauausgleich und Filtrationsvorrichtungen aus Kunststoff- oder Edelstahlbehältern, welche getrennt zur Aufnahme a) des Überlaufwassers, b) des Filtermediums dienen. Abgesehen von den hohen Herstellungskosten dieser Anlageteile, sind diese beim Reinigen oder Austausch des Filtermediums nicht servicefreundlich. Demontage und Wiederzusammenbau bringen häufig Dichtungsprobleme und sind sehr zeitaufwendig, die Reinigung von Sammelkammern und Überlaufbehälter ist oftmals sogar unmöglich oder zumindest äusserst schwierig.

Die bekannten Heizer, ob elektrisch oder als Wärmetauscher, sitzen herkömmlich in einem Gehäuse, welches in das Rohrsystem installiert ist. Unsichtbar und unkontrollierbar verkalken oder korrodieren dort die Heizstäbe oder Spiralen. Der Ausbau bei Reparatur, Austausch, Wiedereinbau und Abdichtung ist oft nur mit erheblichem Zeitaufwand möglich.

Das gleiche gilt für alle weiteren hier nicht näher aufgeführten Wasseraufbereitungs- oder -Regenerationsgeräte, welche bisher als Einzelgeräte in das Rohrsystem installiert wurden.

Aufgabe der im folgenden beschriebenen Sprudelbadeeinrichtung ist es, eine einfache Vorrichtung zu schaffen, welche die bekannten Vorteile eines Beckenüberlaufes mit nachgeschalteten Sammelrohren, Überlaufwasser-Auffang- und -Speicherbehälter mit Niveauausgleich und nachgeschalteten Wasseraufbereitungs-und Regenerationsaggregaten besitzt, jedoch ohne die bekannten Nachteile hinzunehmen, und zudem als raumsparende Baueinheit kostengünstig hergestellt und servicefreundlich und besonders wirtschaftlich betrieben werden kann.

Gelöst wird diese Aufgabe durch eine Badeeinrichtung gemäss den Ansprüchen.

Die erfindungsgemässe Lösung hat in ihrer allgemeinsten Form den Vorteil, dass sie werkseitig durch Serienfertigung vorfabriziert werden kann, keinen weiteren Platzbedarf für Behälter, Filter und sonstige Wasseraufbereitungseinrichtungen benötigt, Rohrleitungen und deren Montage weitgehend überflüssig werden, Sammelrohre oder -behälter nicht erforderlich werden, Überlaufwasser-Auffang- und Speicherbehälter mit Niveauausgleich, Filtermedium, Heizer etc. leicht zugängig sind und ohne grosse Montagearbeiten ausgetauscht oder gereinigt werden können oder sich selbst reinigen.

Ferner ist die erfindungsgemässe Badeeinrichtung individuell anpassbar, frei aufstellbar, z.B. auf Terrassen, im Garten, im Hauskeller, Hotelzimmern usw., letztlich auch gesundheitsdienlichen Zwecken zugängig.

Der hier verwendete Begriff «räumliche Einheit» soll verdeutlichen, dass im Gegensatz zu den bisher bekannten Sprudelbädern, die separate, über Rohrleitungen und Sammelkanäle mit dem Wannen- und Beckenkörper verbundene Überlaufwasserauffang- und Speicherbehälter mit Niveauausgleich mit separat installierten Wasseraufbereitungsaggregaten aufweisen, bei der erfindungsgemässen Badeeinrichtung Wannenkörper und Überlaufwasser-Auffang- und Speicherbehälter mit Niveauausgleich etc. eine Einheit bilden und die Wasseraufbereitungsaggregate wie Filter, Heizer u.s.w. in die Einheit integriert sind bzw. sein können und ohne Rinnen-Sammler und Rohrsystem und ohne separate Gehäuse für die Geräte arbeiten.

Die Integration und Funktion der bisherigen Einzelkomponenten wird in der erfindungsgemässen Badeeinrichtung erreicht durch eine zweckmässige Anordnung von Zwischenwänden und Ausbildung zu Kammern, welche die räumliche Einheit aufteilt in einen Baderaum und wenigstens einen oder mehrere Betriebsräume mit funktionellen Aufgaben und zweckdienlicher Ausstattung.

Selbstverständlich können in der erfindungsgemässen Badeeinrichtung auch übliche Zusatzeinrichtungen wie z.B. Unterwasserscheinwerfer, Massagedüsen und Luftsprudeleinrichtungen vorgesehen werden.

Gemäss einer bevorzugten Ausführungsform ist (sind) der (die) Betriebsraum(-räume) ausserhalb des Wannenbehälters, aber innerhalb der räumlichen Einheit angeordnet. (Vgl. z.B. Fig. 1.) Dabei spielt es keine Rolle, ob, wie im folgenden noch beschrieben, die Einheit durch das Ineinanderstellen verschiedener Hohlkörper zusammengestellt wird oder ob die Einheit aus einem ganzen Stück oder zusammengefügten Stücken besteht. Eine weitere einfache Anordnung des (der) Betriebsraumes(-räume) ist die neben dem oder den Wannenbehälter(n) (wie in Fig. 3 beipielshaft veranschaulicht). Es ist jedoch auch ohne weiteres leicht möglich, den (die) Betriebsraum(-räume) innerhalb des Wannenbehälters, beispielsweise zentral, oder unter dem Wannenbehälter anzuordnen. Die ersten drei Möglichkeiten der Anordnung ermöglichen den direkten Zugang zu den einzelnen Teilräumen zu Reinigungszwekken.

Eine weitere Ausführungsform der Erfindung besteht darin, im eigentlichen Wannenbehälter durch gegebenenfalls entfernbare Trennwände Einzelbadezellen auszubilden, was insbesondere von Vorteil ist, wenn die erfindungsgemässe Badeeinrichtung mehreren und verschiedenen Personen, insbesondere aber heiltherapeutischen Zwecken dient.

Besonders bewährt hat sich die Erfindung in Verbindung mit vorgefertigten Holzzubern (Hot Tubs) oder vorfabrizierten Kunststoffbecken (Whirl Pools) aus tiefgezogenem Acrylglas oder thermoplastisch verformtem PVC oder glasfaserverstärktem Polyester oder vorgefertigten Betonbecken, metallenen Wannen- oder Beckenkörpern, geschweisst oder im Tiefziehverfahren hergestellt, welche mit der erfindungsgemässen Einrichtung ausgestattet oder zum Teil auch nachgerüstet werden können.

Weitere Vorteile, Merkmale und Ausführungsformen der Erfindung ergeben sich aus der folgenden Beschreibung der Figuren; von denen zeigen die
Fig. 1 und 4 beispielhafte Seiten-Querschnittansichten,
Fig. 2, 3 und 5 Draufsichten einer erfindungsgemässen Badeeinrichtung.

Nach Fig. 1 besteht die Badeeinrichtung vorzugsweise aus einer Bodenplatte (1), welche senkrechte oder seitlich geneigte Wandungen (2, 3, 102, 103, 302, 303a, 303b) trägt. Die Umlauflinie der Bodenplatte und der Wandungen sind vorzugsweise rund, oval oder mehreckig.

So entsteht (entstehen) (ein) innere(r) (6, 106, 306) und (ein) äussere(r) (7, 107, 307a, 307b) Raum (Räume), der (die) geöffnet ist (sind), die Räume haben eine gemeinsame Berührungswand (3, 103, 303a, 303b). Auch eine doppelwandige Ausführung ist denkbar.

Die Anordnung des Innenraumes kann auch asymmetrische Form haben oder aus einem Kreisabschnitt oder Teilkreis bestehen, wobei sich die senkrechten Wandungen der Räume berühren oder aus einer gemeinsamen Teilwand bestehen können.

Eine weitere bevorzugte Ausführungsform ergibt sich durch das Ineinanderstellen verschiedener Hohlkörper verschiedener Formgebung.

Eine weitere bevorzugte Ausführungsform ergibt sich durch Aufteilung des äusseren Raumes in wenigstens zwei Teilräume, wobei deren innseitig liegende Umfassungswände (303a, 303b) geradlinig verlaufen und die sich ergebenden Bodenflächen der Räume eine segmentartige Form (304a, 304b) annehmen. Die Badeeinrichtung kann auch mit nur einem oder mehreren solcher Räume in anderer Form, die sowohl innseitig wie auch aussenseitig zum Wannenraum angeordnet sein können, ausgestattet sein.

Der innere Raum (6, 106, 306) dient als Wannenkörper. Der oder die äussere(n) Räume (7, 107, 307a, 307b) dient (dienen) als Betriebsraum (-räume), innerhalb der gesamten räumlichen Einheit liegend.

Gemäss einer bevorzugten Ausführungsform sind die Wannen- und Beckenkörper- oder Betriebsraum(-räume) -Wandungen so angeordnet, dass das Überlaufwasser direkt oder indirekt über Zuläufe in den (die) Betriebsraum(-räume) einlaufen kann und dass gegebenenfalls zwischen ihnen das Filtermedium eingebracht werden kann. (Vgl. z.B. Fig. 1 und 2.)

Dabei ist es möglich, die Wannen- oder Bekkenkörper- oder Betriebsraum(-räume)-Wandungen beinahe an beliebig vielen Stellen, ob oben oder unten, beckeninseitig oder -aussenseitig oder unter Einstiegsstufen oder Sitzbänken so anzuordnen und auszubilden, dass zwischen diese das Überlaufwasser einlaufen kann und zwischen diese das Filtermedium eingebracht werden kann, wobei natürlich auch jede gewünschte wechselseitige Beziehung zwischen den Räumen hergestellt werden kann.

Massgebend dabei ist nur, dass das Überlaufwasser innerhalb der räumlichen Einheit in den (die) Betriebsraum(-räume) gelangt und gegebenenfalls dem Filtermedium in wenigstens einer Fliessrichtung zugeführt werden kann und dabei eine Wasserreinigung (Filtration) erfolgt.

Im weiteren ist es möglich, in dem (den) Betriebsraum(-räumen) z.B. einen oder mehrere Elektroheizer oder Wärmetauscher so einzubringen, dass eine direkte Badewasserbeheizung erfolgen kann. Ebenso ist es möglich, ein Wasserentkeimungsgerät, so z.B. ein UV-Strahler oder Elektroden zur elektrolytischen Wasserentkeimung, zu installieren, auch kann z.B. eine direkte Chemikalien-Zudosierung in dem Betriebsraum (den Betriebsräumen) in das Badewasser erfolgen.

Die aufgezählten Geräte liegen funktionsgerecht in den gegen Berührung oder Unfällen schützenden Betriebsräumen, welche zu Servicezwecken leicht zugängig sind.

Wird der innenliegende Wannenkörper (6, 106, 306) durch kontinuierliche Wasserzufuhr, z.B. durch einen Füllvorgang oder ein Umpumpsystem oder durch Wasserverdrängung durch Badegäste, zum Überlaufen gebracht, so fliesst aus dem Wannen- oder Beckenkörper (6, 106, 306) das Überlaufwasser über eine Badewasser-Überlaufkante (8, 108, 308a, 308b) direkt in den (die) Betriebsraum(-räume) ein.

Der Wannenkörper (6,106, 306) bildet mit dem (den) Betriebsraum(-räumen) (7, 107, 307a, 307b) eine räumliche Einheit in Form des Gesamtbekkenkörpers.

Die zwischen dem innenliegenden Wannenkörper (6, 106, 306) und dem (den) aussenliegenden Betriebsraum(-räumen) (7, 107, 307a, 307b) liegende Zwischenwand ist wasserundurchlässig, sie kann ein- oder doppelwandig sein.

Der den Räumen (6,106,306,7,107, 307a, 307b) zugeordnete Boden (1) kann einteilig oder mehrteilig sein.

Besteht die erfindungsgemässe Badeeinrichtung aus einem Holzzuber (Hot Tub), so ist die Zwischenwand (6, 103, 303a, 303b) vorzugsweise ebenfalls aus Holz gefertigt.

Die Befestigung der Zwischenwand (3, 103, 303a, 303b) erfolgt am Zuberboden (1) durch Verschraubung mit einem Anschlagwinkel (30).

Die in Fig.2 dargestellte erfindungsgemässe Badeeinrichtung ist mit einer rundumlaufenden Zwischenwand (103) ausgestattet, wobei die Zwischenwand mit Fassspannreifen, wie der Zuber selbst, zusammengehalten werden kann.

Besteht die erfindungsgemässe Badeeinrichtung aus einem Kunststoff- oder Metall-Beckenkörper, so kann der Beckenkörper entweder samt den Zwischenwänden, z.B. im Tiefziehverfahren in einem Arbeitsgang, oder durch Zusammensetzen, Verschrauben, Verflanschen, Verkleben oder Verschweissen einzelner Formteile hergestellt werden, wobei die erforderliche statische Festigkeit, z.B. durch aussenseitige Verstärkung durch glasfaserverstärktes Polyester erfolgen kann. Für einen thermoplastisch verformten Bekkenkörper gilt das gleiche.

Bei einem Beckenkörper aus Beton lässt sich der Beckenkörper samt den Zwischenwänden ebenfalls in einem einzigen Herstellungsgang, z.B. bei Verwendung einer auszugiessenden Form, anfertigen. Auch der Zusammenbau vorgefertigter Einzelteile ist möglich. Beckenkörper aus glasfaserverstärktem Polyester können ebenfalls unter Verwendung einer Form aus einem Stück gefertigt werden oder durch Zusammensetzen, Anflanschen, Anlaminieren oder Ankleben hergestellt werden.

Der oder die Überlaufwasser-Auffang- und -Niveau-Ausgleichsbehälter und Wasseraufbe- reitungskammer(n) ist/sind vorzugsweise obenseitig mit einem Gitter oder Rost (9, 109, 309a, 309b) abgedeckt. Es ist auch eine Abdeckplatte denkbar. Die Gitterabdeckung kann in jeder beliebigen Lage zwischen horizontal bis vertikal angeordnet sein.

Nimmt eine Raum-Umfassungswand die Aussenseite der erfindungsgemässen Badeeinrichtung ein, so ist diese gegenüber der oder den innenliegenden Umfassungswänden (beispielsweise um 10cm) höher ausgebildet. Der Umfassungswandüberstand (10, 310a, 310b) dient zur Vermeidung von Spritz- und Überschwappwasser.

Der/die aussenliegende(n) Raum (Räume) (7, 107, 307a, 307b) ist/sind so ausgebildet, dass er/sie als Überlaufwasser-Auffang-Niveauausgleichsbehälter und Wasseraufbereitungskam- mer(n) dienen. Er/sie ist/sind so ausgebildet, dass er/sie die durch Badegäste aus dem Bekkenkörper (6,106,306), verdrängte Wassermenge aufnimmt (aufnehmen), ganz oder teilweise speichert(n), ganz oder teilweise dem Wasseraufbereitungs- und Umlaufsystem zuführt (zuführen) oder ganz oder teilweise durch einen oder mehrere Kanalablaufstutzen (12, 312) ablaufen lässt.

Er/sie beinhalten das Filtermedium und sonstige Wasseraufbereitungsgeräte. Bei Darstellung gemäss (50, 350) handelt es sich um eine Quarzsand-Schüttung. Bei Darstellung gemäss (51, 351) handelt es sich um eine stehende Filterkartusche. Auch andere Filtermedien und unterschiedliche Filtermedien sind verwendbar, ebenso ist der Einbau von Molekularsieben und/oder lonenaustauschern möglich.

Kommt das Überlaufwasser in den/die Überlaufwasser - Auffang - Niveauausgleichsbehälter und Wasseraufbereitungskammer(n) ein, so füllt sich naturgemäss zuerst der/die unterste(n) Behälterbereich(e), in welchem/welchen wenigstens ein Umlaufpumpen-Ansaugstutzen (11, 311) angeordnet ist. Auch mehrere Umlaufpumpen-Ansaugstutzen können angeordnet sein.

Nach Fig. 1 besteht die erfindungsgemässe Badeeinrichtung vorzugsweise aus zwei Behältern (7, 307a, 307b), die mit dem Wannen- und Bekkenkörper eine (6, 306) Baueinheit bilden. Weitere Ausführungsarten mit nur einem Behälter oder mehreren Behältern sind ebenfalls denkbar, wobei das über die Überlaufkante (8, 308a, 308b) überlaufende Badewasser auch über Wasserleitrinnen, welche stellenweise angeordnet sind (470), dem/den Überlaufwasser-Auffang-Niveau- ausgleichsbehälter(n) und Wasseraufbereitungs- kammer(n) zugeführt wird. Aus Fig. und Fig. 3 sowie Fig. 4 ergibt sich die Möglichkeit, die eine oder andere Kammer ganz oder teilweise durch eine Wasserleitrinne abzudecken und/oder der einen oder anderen Kammer über eine teilweise angeordnete Wasserleitrinne (470, 570) Wasser zuzuführen.

Wird Quarzsandschüttung (50, 350) als Filtermedium gewählt, so ist in dem/den unteren Kam- merteil(en) eine Vorrichtung (52, 352) mit feinporigen Öffnungen derart angebracht, dass der Quarzsand zurückgehalten, das Badewasser jedoch in einer Fliessrichtung hindurchgelassen wird.

Wird eine Filterkartusche (51, 351) als Filtermedium gewählt, so ist in dem/den unteren Kam- merteil(en) eine nicht näher dargestellte Kartuschenhalterung (53, 353) angebracht. Sie kann ein Schraubgewinde oder eine Bügelhalterung oder dergleichen sein.

Der/die Überlaufwasser-Auffang- und Niveau- ausgleichsbehälter und Wasseraufbereitungs- kammer(n) sind vorzugsweise durch Rohrleitungen (54, 354) miteinander verbunden und an ein Badewasser-Umpumpsystem angeschlossen. In beiden vorbeschriebenen Fällen wird der Wasser-Fliessvorgang durch das Filtermedium, durch die Saugleistung der Umlaufpumpe (16, 316) beschleunigt. Auch eine Kammeranordnung auf der Pumpendruckseite ist denkbar.

Vorausgehend war die Wasserbefüllung des Becken- oder Wannenkörpers (6, 306) bis zum Überlauf beschrieben. Bei weiterer Befüllung flutet das Badewasser nun das Filtermedium (50, 51, 350, 351) und auch sonstige nicht näher dargestellte Aggregate, wie Heizer, UV-Bestrahler usw., welche in dem/den Überlaufwasser-Auffang-Niveauausgleichsbehälter(n) und Wasser- aufbereitungskammer(n) (7, 107, 307a, 307b) installiert sind.

Bei weiterem Wasseranstieg in dem/den Behälter(n) (7, 107, 307a, 307b) erreicht der Wasserstand einen Kanal-Anschlussstutzen (12, 312). Wird bei der erfindungsgemässen Badeeinrichtung gewünscht, dass eine hohe Wasserquote pro Badegast in den Kanal abgeführt wird, so ist der Kanalanschlussstutzen nahe an der zur Umlaufpumpen-Ansaugung erforderlichen Mindestwasserstandlinie (13, 313) anzuordnen. Dies trifft z.B. bei öffentlichen Badeeinrichtungen zu. Bei privaten Einrichtungen hingegen, wo aus Kostengründen Wert auf Wasserspeicherung gelegt wird, ist der Kanal-Ablaufstutzen möglichst hoch anzuordnen, um das Volumen des/der Überlaufwasser-Auffang-Niveauausgleichsbehälter und Wasseraufbereitungskammer(n) entsprechend zu vergrössern.

Eine automatische Wasserstands-Abfüllvorrichtung (14, 314) fühlt stetig die im/in (den) Überlaufwasser - Auffang - Niveauausgleichsbehälter(n) und Wasseraufbereitungskammer(n) stehende Wassermenge ab und öffnet automatisch bei Unterschreitung des Mindestwasserstandes (13, 313) eine Wasser-Nachfüllvorrichtung (15, 315), die vorzugsweise aus einem Magnetventil mit Wassereinlaufrohr (15a, 315a) besteht, bis der Mindestwasserstand wieder erreicht ist. Die Wassernachfüllvorrichtung ist vorzugsweise an eine Frischwasserversorgungsleitung angeschlossen.

Überlaufwasser, welches z.B. durch Ablauf in den Kanal der Badeeinrichtung verlorenging, oder Spritzwasser wird durch diese Vorrichtung wieder ersetzt. Wird das Umpumpsystem in Betrieb gesetzt, so saugt die Pumpe (16, 316) das Überlaufwasser aus dem/den Überlaufwasser- Auffang-Niveauausgleichsbehälter(n) und Was- seraufbereitungskammer(n) über die Rohrverbindung (54,354) ab. Dabei durchfliesst das Überlaufwasser das Filtermedium (50, 51, 350, 351) und wird gereinigt bzw. aufgeheizt, aufbereitet und regeneriert. Das Umpumpsystem führt das gereinigte und aufbereitete Wasser über eine nicht weiter dargestellte Rohrverbindung (17, 317) wieder in den Wannen- und Beckenkör^{p}er (6, 306) zurück, dabei steht das nicht näher beschriebene Rohrsystem (17, 317) wenigstens über eine Badewasser-Einlaufdüse (120) mit der Wannen- und Beckenkörperwandung (302) in direkter Verbindung. Trifft das wasserführende Rohrsystem (17, 317), wie im Ausführungsbeispiel (118) gezeigt, auf einen Bereich der Badeeinrichtung, in welcher der/die Überlaufwasser- Auffang-Niveauausgleichsbehälter(n) und Was- seraufbereitungskammer(n) vor dem Wannenkörper (6, 106, 306) angeordnet ist/sind, so wird der direkte Anschluss zu dem Wannenkörper durch ein Überbrückungsrohr (119) durch den/die Überlaufwasser - Auffang - Niveauausgleichsbehälter und Wasseraufbereitungskam- mer(n) hindurchgeführt und über wenigstens eine Wassereinlaufdüse (120) mit dem Wannen-und Beckenkörper verbunden.

Auch ist es möglich, in dem/den Überlaufwasser-Auffang-Niveauausgleichsbehälter(n) und der/den Wasseraufbereitungskammer(n) ein Verteilerrohr zu installieren, von welchem aus mehrere Wassereinlaufdüsen angeschlossen werden können, durch die dann ebenfalls der Wasserkreislauf zum Wannen- oder Beckenkörper wieder geschlossen wird.

Während der Wasserumlaufphase, die durch Einschalten der Umlaufpumpe in Betrieb gesetzt werden kann, ist der Wannen- oder Beckenkörper also immer mit Wasser gefüllt. Überschüssiges Wasser läuft durch den Kanal-Anschlussstutzen ab, Fehlwassermenge wird durch die automatische Wasserabfüll- und Nachfüllvorrichtung stetig ersetzt. Ein stetiger Mindestwasserstand in dem/den Überlaufwasser-Auffang-Niveauausgleichsbehälter(n) und der/den Was- seraufbereitungskammer(n) sorgt für ausreichende Wassermenge für die Umlaufpumpen-Ansaugung.

Verlassen Badegäste die Badeeinrichtung, so fehlt natürlich die vorher verdrängte Wassermenge im Wannen- oder Beckenkörper. Die Fehlwassermenge wird zunächst aus dem Speichervolumen des/der Überlaufwasser-Auffang-Niveau- ausgleichsbehälter und Wasseraufbereitungs- kammer(n) durch die Umlaufpumpe abgesaugt und über das weiterführende Rohrsystem in den Wannen- oder Beckenkörper zurückgeführt. Bei Unterschreitung des Mindestwasserstandes beim Absaugvorgang in dem/den Überlaufwasser-Auffang-Niveauausgleichsbehälter(n) und der/den Wasseraufbereitungskammer(n) öffnet sich automatisch die Wassernachfüllvorrichtung und speist Frischwasser bzw. die Fehlwassermenge wieder nach, bis der Wannen- oder Beckenkörper wieder zum Überlaufen kommt und der Mindestwasserstand in dem/den Behälter(n)wiedererreichtist.

Dieser Vorgang ist beliebig wiederholbar.

Mehrere Überlaufwasser-Auffang-Niveauausgleichsbehälter und Wasseraufbereitungskammern (307a, 307b) sind durch wenigstens eine wasserführende Rohrleitung (54, 354) miteinander verbunden, so dass sich der Pegelstand in den Überlaufwasser-Behältern und den Kammern stetig ausgleichen kann.

Das Rohrstück (23, 323), das natürlich auch aus einem Doppel «T» bestehen kann, trägt an einer vierten Anschlussstelle ein Absperrventil (26, 326), an dessen Fortsetzung (27,327) eine weitere Ansaugleitung oder z.B. ein Beckenreinigungsgerät angeschlossen werden kann.

Um sicherzugehen, dass die Umlaufpumpe (16, 316), z.B. bei zu stark verschmutztem Filtermedium oder zu geringem Wasserstand in den Filterkammern, nicht ausreichend mit Ansaugwasser versorgt wird, steht die Umlaufpumpe zusätzlich noch mit der Ansaugleitung (21, 321) mit dem Beckenhauptraum (6, 306) in Verbindung. Die anteilige Wassermenge aus dem Beckenhauptraum und dem/den Überlaufwasser-Auffang-Niveau- ausgleichsbehälter(n) und Wasseraufbereitungs- kammer(n) ist durch Regulierventile (24, 25, 324, 325) einstellbar.

Die Schaltung über diese Ventile ermöglicht natürlich auch die getrennte Absaugung nur aus dem/den Behälter(n) oder nur aus dem Beckenraum, was aus verschiedenen Gründen wünschenswert sein kann.

Die Reinigung des Filtermediums bei:
a) Quarzsand (50, 350) erfolgt durch Rückspülung von Badewasser mit Ableitung des Filterschmutzes in den Kanal.

Zum Zwecke der Wasserrückspülung ist Ventil (24, 324) zu schliessen und Ventil (55, 355) in Richtung Rückfluss zu stellen.

Die Wasseransaugung erfolgt nun durch Leitung (21,321) und wird nach Pumpe (16, 316) über die Rückflussleitung (56, 356) in umgekehrter Flussrichtung in den/die Überlaufwasser-Auffang-Niveauausgleichsbehälter und Wasserauf- bereitungskammer(n), bzw. durch das Filtermedium gedrückt. Das Quarzsandbett wird durch den Wasserrückfluss abgehoben und von Schmutzteilchen befreit. Die Rückflusswassermenge ist durch den sich zwischen Leitung (56, 356 und 54, 354) ergebenden Bypass regulierbar.

b) Kartuschenfilter (51, 351) erfolgt durch einfaches Herausnehmen und Auswaschen, gegebenenfalls durch Austausch der Kartusche.

Auch durch Rückspülung ist eine Kartuschenreinigung möglich.

Ein elektrischer Sicherheitsschalter unterbricht den Rückspülvorgang durch Abschalten der Pumpe automatisch, bevor Rückspülwasser die Behälter (7, 307a, 307b) überfluten kann.

Der Abfluss der Schmutzteilchen bei Rückspülung erfolgt durch den Kanalanschlussstutzen (12,312).

Das Rückschlagventil (19, 319) verhindert Wasserrückfluss in den/die Überlaufwasser-Auffang-Niveauausgleichsbehälter und Wasseraufberei- tungskammer(n) während der Pumpen-Stillstandszeit.

Natürlich ist es denkbar, den/die Überwasser-Auffang-Niveauausgleichsbehälter(n) und Was- seraufbereitungskammer(n) entgegen der Darstellung Fig. 1, die eine nach oben hin offene Ausführung zeigt, so auszubilden, dass dieser/diese allseitig geschlossen ist/sind und an der Pumpendruckseite angeschlossen wird/werden; dabei wäre eine Unterteilung in einen für den Wassereinlauf offenen und einen Pumpen-druckseitig angeordneten, geschlossenen Behälterbereich vorteilhaft.

Im weiteren ist eine Filtermedium-Reinigung durch Ausnutzung der Höhendifferenz zwischen dem höheren Wasserspiegel im Wannen- und Beckenkörper und dem niedrigeren Wasserspiegel in dem/den Überlaufwasser-Auffang-Niveau- ausgleichsbehälter(n) und Wasseraufbereitungs- kammer(n) möglich.

Das Umpumpsystem, das während des Badebetriebes in Funktion ist, weil der durch die Pumpe erzeugte Wasserdruck an den Beckeneinlaufdüsen zu Massagezwecken genutzt wird und weil natürlich die durch Badegäste eingebrachte Wasserverschmutzung sofort ausfiltriert werden soll, sorgt stetig für das Absaugen des Überlaufwassers aus dem/den Behälter(n) (7, 107, 307a, 307b), so dass sich zwischen dem Wasserspiegel des/der Überlaufwasser-Auffang-Niveauausgleichsbehälter und Wasseraufbereitungskam- mer(n) und dem Wasserspiegel des Wannen-oder Beckenkörpers (6, 306) eine Höhendifferenz einstellt. Nachdem durch den Kanal-Ablaufstutzen (12, 312) unerwünschtes Wasser aus dem/den Behältern (7, 307a, 307b) ablaufen kann, ist die Höhendifferenz auch immer gegeben.

Wird nach Beendigung des Badebetriebes das Umpumpsystem abgeschaltet, so sucht sich natürlich die beschriebene Höhendifferenz des Wassers auszugleichen. Bisher verhinderte dies das Rückschlagventil (19, 319).

Bei Wegfall des Rückschlagventiles durchströmt nun das Wasser aus dem Wannen- oder Beckenkörper (6, 306) über die Verbindungsleitung (54, 354) in umgekehrter Flussrichtung das Filtermedium, spült dort die angelagerten Schmutzteilchen aus und fliesst samt dem Filterschmutz durch den Kanal-Anschlussstutzen (12, 312) ab.

Nach Ausgleich der Wasserspiegel-Höhendifferenz durch Wasserrückfluss tritt Stillstand ein, bis die Badeeinrichtung wieder in Betrieb genommen wird. Die Ausbildung der erfindungsgemässen Badeeinrichtung mit dieser Rückspülvorrichtung ist geradezu ideal, weil nach jedem Badebetrieb und Benutzung der Anlage eine automatische Filterreinigung durch Wasserrückspülung und dadurch eine automatische Frischwassernachfüllung erfolgt.

Eine weitere bevorzugte Ausführungsart der erfindungsgemässen Badeeinrichtung ergibt sich aus den Fig. 4 und 5 mit im folgenden beschriebenen Vorteilen und Merkmalen.

In mehreren europäischen Ländern, so u.a. in der BRD, besteht für öffentliche Badeeinrichtungen, z.B. für Hotelbäder, die Vorschrift, dass das Filtermedium aus Quarzsand mit einer Schütthöhe von 1,20 m besteht, um eine ausreichende Wasserfiltration sicherzustellen.

Die erfindungsgemässe Badeeinrichtung in ihrer Eigenart als Sprudelbad (Whirl Pool, Hot Tub) fällt für öffentliche Anlagen ebenfalls unter diese Vorschrift.

Fig. 4 zeigt nun einen Seitenschnitt, Fig. 5 eine Draufsicht auf ein bevorzugtes Ausführungsbeispiel der erfindungsgemässen Badeeinrichtung, welche der Vorschrift einer 1,2 m hohen Quarzsand-Schütthöhe entspricht. Bei der erfindungsgemässen Lösung stehen Wannen- oder Beckenkörper (406, 506) und Überlaufwasser-Auffang-Niveauausgleichsbehälter und Wasseraufberei- tungskammer(n) (407a, 407b, 507a, 507b) wieder in Baueinheit, wobei eine der Kammern (407c) (gestrichelte Darstellung) z.B. so ausgebildet ist, dass die Zwischenwand (403c) mit der Wannen-oder Beckenkörper-Umfassungswand (410, 510) gleich hoch ist und demzufolge Überlaufwasser nur in Kammer (407a, 507a) einlaufen kann. Es ist jedoch auch möglich, die erfindungsgemässe Badeeinrichtung gemäss Fig.2+4 auszubilden und durch Einziehen von Trennwänden (501a, 501 b) eine Aufteilung der Kammer (107) in zwei Teilkammern (107a, 107b, 407a, 407b, 507a, 507b) zu erreichen, wobei eine der Kammern obenseitig mittels einer Wasserleitrinne (470, 570) abgedeckt ist, welche das Überlaufwasser aufnimmt, jedoch nicht in die darunterliegende Kammer (107b, 407b, 507b) einlaufen lässt, sondern in die Kammer (107a, 407a, 507a) einleitet.

Beide Kammern (107a, 407a, 507a+107b, 407b, 507b) sind in der erfindungsgemässen Ausführung mit einer 60 cm hohen Quarzsand-Schüttung befüllt, die sich durch Hintereinanderschaltung zu einer Gesamtschütthöhe von 1,20 m addiert.

Auch eine Kammer-Dreiergruppe ist möglich, wobei offene oder geschlossene Kammern, die auf der Pumpen-Druck- oder Saugseite oder kombiniert angeordnet sein können, Verwendung finden. Das in Kammer (107a, 407a, 507a) überlaufende Wasser durchdringt auf dem bereits früher beschriebenen Weg das Filtermedium (450a, 550a), wird von der Umlaufpumpe (460) angesaugt und über die Rohrverbindung (461, 561) in die Kammer (107b, 407b, 507b) geführt und über eine Verteilervorrichtung (462, 562) über dem Filtermedium (450b) verteilt.

Das in Kammer (107a, 407a, 507a) vorfiltrierte Wasser durchdringt das Filtermedium (450b) auf dem vorbeschriebenen Weg, wird von Umwälzpumpe (463) angesaugt und über die Rohrleitung (464,564) auf dem vorbeschriebenen Weg wieder in den Wannen- oder Beckenkörper (406, 506) zurückgeführt.

Die Umlaufpumpen (460, 463) stehen über Umschalt- und Regulierventile (464, 465) mit dem Wannen- oder Beckenkörper-Hauptraum (106, 406, 506) und über die Ventile (466, 467) mit dem Überlaufwasser-Auffang-Niveauausgleichsbehälter(n) und Wasseraufbereitungskammer(n) (107a, 107b, 407a, 407b, 507a, 507b) in Verbindung. Über sie ist anteils- bzw. mengenmässige Wasserregulierung möglich.

Die Umlaufpumpe (460) ist leistungsmässig etwas kleiner auszulegen als die Umlaufpumpe (463), weil letztere den grösseren Widerstand zu überwinden hat und für den an den Beckeneinlaufdüsen anstehenden Wasserdruck massgebend ist. Die Leistung beider Pumpen richtet sich nach der Grösse der Badeeinrichtung und der damit verbundenen Umwälz-Wassermenge, welche zu filtrieren ist. Auch richtet sich die Pumpenleistung nach der Anzahl der gewünschten Bekken-Einlaufdüsen, welche Massagezwecken dienen, weshalb ein bestimmter Wasserdruck anstehen muss. Ist die Kammer (407b, 507b) als Druckkammer ausgebildet, so kann die Pumpe (463) entfallen.

Ein Rückschlagventil (468a, 468b) verhindert Wasserrückfluss in die Kammern (107a, 107b, 407a, 407b, 507a, 507b) während der Pumpen-Stillstandzeit.

Die Rückspülung und Reinigung des Filtermediums kann vorzugsweise folgendermassen erfolgen:
a) bei Wegfall der Rückschlagventile (468a, 468b) durch Wasser-Höhenniveauausgleich, wie bereits früher beschrieben.
b) durch Betätigen der Umlaufpumpe (460) nach Umschaltung des Ventiles (469) in Richtung «Sperren der Leitung» (461) und «Öffnen der Leitungen» (471 a, 471 b) sowie Umschalten des Ventiles (467) in Richtung «Sperren».

Das Rückflusswasser durchdringt in beiden vorbeschriebenen Fällen das Filtermedium (450a, 450b, 550a, 550b), wäscht Schmutzteilchen aus und läuft durch einen oder mehrere Kanalanschlussstutzen (412a, 412b, 512a, 512b) ab.

Der/die Kanalanschlussstutzen ist/sind vorzugsweise zum Zwecke der grösseren Wasseraufnahme in Trichterform (472a, 472b, 572a, 572b) ausgebildet.

Selbstverständlich ist es möglich, auch andere Filtermedien als Quarzsand zu verwenden. Besonders günstig erweisen sich auch flache Filtermatten mit geringer Bauhöhe, weil bei der Rückspülung über Höhenniveauausgleich im unteren Kammerbereich ein stärker wirkender Wasserdruckzur Filterreinigung ansteht.

Die Vielfalt der aufgezeigten Anwendungsbeispiele lässt erkennen, dass die erfindungsgemässe Badeeinrichtung auch durch die Kombination einzelner Merkmale und Ausstattungen erstellt werden kann, wobei die jeweiligen Anforderungen, welche an die Badeeinrichtung gestellt werden, die jeweilige Kombination von Merkmalen bestimmen. Auch unter konstruktiven Gesichtspunkten kann die Kombination erfindungsgemässer Merkmale zusammengestellt werden.

In einem weiteren bevorzugten Ausführungsbeispiel wird das Überlaufwasser durch eine rundumlaufende oder wenigstens teilweise rundumlaufende Überlaufwasser-Leitrinne aufgefangen und in den/die Überlaufwasser-Auffang- und Niveauausgleichsbehälter und Wasseraufberei- tungskammer(n) eingeleitet. Dabei kann die Wasserleitrinne einteilig oder mehrteilig oder z.B. mit Wasserflussrichtung nach rechts oder nach links ausgebildet sein. (Fig. 3)

Durch diese Ausführungsform ist es möglich, das Überlaufwasser über eine vergrösserte Überlaufwasserkante (8, 108, 308a,b) überlaufen zu lassen, ohne dass der/die Überlaufwasser-Auffang-Niveauausgleichsbehälter und Wasserauf- bereitungskammer(n) vergrössert, also rundumlaufend, wie in Fig.2 dargestellt, angelegt werden.

Die rundumlaufende Überlaufkante (8, 108, 308a, b) hat gegenüber dem unterbrochenen Überlauf auch im weiteren den Vorteil, dass z.B. die auf der Wasseroberfläche schwimmenden Schmutzteilchen intensiver abgeführt werden und sich nicht etwa an dem oberen Teil der Wannen- oder Beckenkörper-Wandung ablagern können, an welcher der Wasserüberlauf unterbrochen ist.

In einem weiteren bevorzugten Ausführungsbeispiel ist/sind in dem/den Überlaufwasser-Auffang- und Wasseraufbereitungsbehälter(n) (607a, 607b) wenigstens (je) ein Zwischenboden (601 a, 601 b) eingezogen.

Der/die Zwischenboden/-böden ist/sind so ausgebildet, dass auf ihm/ihnen das Filtermedium (650) z.B. Quarzsand liegt, das Filtermedium zurückgehalten, Badewasser jedoch hindurchgelassen wird. Zu diesem Zwecke kann/können der/die Zwischenboden/-böden (601a, 601b) aus einem Siebteil bestehen oder z.B. mit Giesskannenkopf ähnlichen Körpern (602) bestückt sein.

Bei dieser bevorzugten Anordnung ergibt/ergeben sich unter dem/den Zwischenboden/-böden (601a, 601b) (ein) Hohlraum/-räume (603a, 603b), der/die als Wassersammelraum/-räume dient/dienen.

Durch diese Anordnung des/der Zwischenbodens/-böden wird ein besserer Wasserdurchlass erreicht, so dass grössere Wassermengen von der Umlaufpumpe (616) angesaugt werden können.

Natürlich kann/können der/die Zwischenboden/-böden auch schräg bis vertikal angeordnet sein, wobei er/sie auch als Zwischenwand/wände ausgebildet sein kann/können.

Zum Schutze gegen Trockenlaufen bzw. Wassermangel bzw. Wassermangel der Pumpe (616) und zur Wassermengenregulierung sowie für die Wasserrückflutung des Filtermediums ist/sind die Zwischenwand/wände (604a, 605b) mit einer durchflussmengenverstellbaren Öffnung (605a, 605b) versehen.

Durch diese Öffnung bzw. Öffnungen ist es möglich, der Umlaufpumpe (616) direkt aus dem Baderaum (1) Wasser zuzuführen, ohne dass dazu eine separate Rohrleitung erforderlich ist. Auch kann über diese Öffnung/Öffnungen eingestellt werden, wieviel Wasser als Überlaufwasser durch das Filtermedium gelangen soll, bzw. welche Wassermenge aus dem Beckenbodenraum direkt abgesaugt werden soll.

Auch bei dieser Anordnung ist es natürlich möglich, das Filtermedium unter Zuhilfenahme der Umlaufpumpe und eines Umschaltventiles zwangsweise rückzufluten bzw. rückzuspülen.

In einem weiteren bevorzugten Ausführungsbeispiel ist jedem Überlaufwasser-Auffang- und Wasseraufbereitungsbehälter (701a, 701b) wenigstens eine eigene Umlaufpumpe (716a, 716b) zugeordnet.

Die Pumpen können direkt an der Beckenwand (702a) angeordnet sein, oder über eine längere oder kürzere Rohrverbindung (702b) angeschlossen sein. Auch hier ist es möglich, über ein Umschaltventil (717) die Filtermedium-Rückspülung zwangsweise durch Zuhilfenahme der Umlaufpumpe durchzuführen oder das Badewasser in einen Kanal abzupumpen.

Es ist natürlich auch möglich, in den/die Zwischenboden/böden (801 a, 801b) wenigstens je eine Unterwassertauchpumpe (802a, 802b) einzusetzen, wobei das/die Pumpenlaufrad/-laufräder (803a, 803b) in den/die Wassersammeiraum/räume (804a, 804b) hineinragt/hineinragen, dort Wasser absaugt/-en und dieses über wenigstens eine Einlaufdüse dem Baderaum (1) wieder zuführt/-en. Auch ein Pumpenlaufrad alleine kann in dem/den Wassersammelraum/-räumen angeordnet sein, während der Pumpenmotor ausserhalb angeordnet sein kann.

Aus bestimmten Gründen kann es erforderlich sein, dass die Umlaufpumpe direkt kein Badewasser aus dem Baderaum (1) ansaugen soll und die Gesamtumlaufwassermenge über das Filtermedium fliessen soll. Da sich jedoch in der Pumpenstillstandszeit die Wasserhöhen in Baderaum (1) und in dem/den Überlaufwasser-Auffang-und Wasseraufbereitungskammern ausgleichen, könnte es wünschenswert sein, wenn dem/den Behälter(n) neben dem Überlaufwasser auch noch Wasser aus dem unteren Baderaumbereich zugeführt werden könnte. Dies hätte den Vorteil, dass bei nahezu abgesaugten Behältern, noch bevor der Wasserüberlauf in die Behälter erfolgt, bereits Badewasser auf einem zweiten Weg in die Behälter erfolgen kann.

Dazu wird folgende Lösung vorgeschlagen:
Die Zwischenwand/-wände (3, 303a, 303b, 103), welche die Überlaufwasser-Auffang- und Was- seraufbereitungskammer(n) bildet/-en, erhalten eine Wanddurchführung mit einem Standrohranschluss, welcher in den/die Behälter bzw. Kammer(n) hineinragt.

Die statische Höhe der im Baderaum wirkenden Wassersäule bewirkt dann immer einen Wasserabfluss durch das Standrohr, wenn der Wasserspiegel in den Behältern niedriger ist als im Baderaum.

Auf diesem Wege kann dem Baderaum (1) aus dem Bodenbereich Wasser abgesaugt und direkt über das Filtermedium geführt werden.

Die Höhe des Standrohres bestimmt dabei, ab welchem Wasserstand der Wasseraustausch erfolgen kann.

In Fig. 3 wird beispielhaft veranschaulicht, wie eine einfache Anordnung der Überlaufwasser- Auffang- und Wasseraufbereitungskammern neben dem Wannenkörper erfolgen kann, wobei die Überlaufkante (8, 308a, 308b), wie auf Seite 16, Zeile 1-17, beschrieben, durch eine Überlaufrinne verlängert wird.

Die Überlaufrinne (330) kann einteilig oder mehrteilig sein, sie kann den Wannen- und Bekkenkörper dabei ganz oder teilweise umschliessen.

Das in die Rinne/nen einlaufende Überlaufwasser wird einem oder mehreren Betriebsraum (-räumen) zugeführt.

Auch bei dieser beispielhaften Ausführungsart ist es selbstverständlich möglich, die einzelnen Betriebsräume nebeneinander oder hintereinander zu schalten, wobei wie vorbeschrieben auch eine offene oder geschlossene Kammerausführung möglich ist.

Auch kann die Rinne selbst z.B. als abnehmbarer Teil eingelegt sein oder mit den Wannen- und Beckenkörpern und/oder mit dem (den) Betriebsraum(-räumen) in starrer Verbindung stehen.

## Patentansprüche

1. Sprudelbad mit oder ohne Luftsprudel, dessen Wannen- oder Beckenkörper mit einem Badewasserumlaufsystem, in welches eine Filteranlage und eine Pumpe eingebaut ist, ausgestattet ist, dadurch gekennzeichnet, dass ein oder mehrere nach oben hin offener (offene) oder geschlossener (geschlossene) oder wechselseitig offene und geschlossene Überlaufwasser-Auffang- und Sammelbehälter mit Niveauausgleich innerhalb eines Beckenkörpers angeordnet ist (sind) und mit diesem eine räumliche Baueinheit bildet (bilden), die als Baderaum und als Betriebsraum(-räume) dient und ausgebildet ist, wobei innerhalb der räumlichen Einheit wenigstens eine Zwischenwand (3,103) angeordnet ist, welche den Baderaum (6, 106, 306) und den (die) Betriebsraum(-räume) (7, 107, 307a, 307b) abgrenzt oder aufteilt, und die Oberkante (8, 108, 308a, 308b) einer Zwischenwand als Überlaufkante des Baderaumes, den sie innerhalb wesentlicher Länge umfasst, ausgebildet ist und der Zwischenraum (7, 107, 307a, 307b) zwischen Aussenwand (2, 102, 302) und Innenwand (3, 103, 303a, 303b), der den (die) Betriebsraum(-räume) darstellt, wie folgt ausgebildet sein kann: als
a) Überlaufwasser-Auffang- und Speicherbehälter mit Niveauausgleich in offener oder geschlossener oder wechselseitig offener und geschlossener Ausführung
b) Überlaufwasser-Auffang- und Speicherbehälter mit Niveauausgleich und Filterraum, in offener oder geschlossener oder wechselseitig offener oder geschlossener Ausführung
c) Filterraum in offener oder geschlossener oder wechselseitig offener oder geschlossener Ausführung
d) Überlaufwasser-Auffang- und Speicherbehälter mit Niveauausgleich mit wenigstens einem Filterraum in Hintereinanderschaltung als Kombination der Möglichkeiten (a+c)
e) Überlaufwasser-Auffang- und Speicherbehälter mit Niveauausgleich mit Filterraum gemäss Möglichkeit (b) in Hintereinanderschaltung von wenigstens zwei Teilräumen
f) Filterraum gemäss (c) in Hintereinanderschaltung von wenigstens 2 Teilräumen
g) Überlaufwasser-Auffang- und Speicherbehälter mit Niveauausgleich mit wenigstens einem weiteren Überlaufwasser-Auffang- und Speicherbehälter und Filterraum in Hintereinanderschaltung als Kombination der Möglichkeiten (a+b)
h) Betriebsraum(-räume) in unterschiedlicher Ausstattung in Parallel- oder Hintereinanderschaltung oder Einzelschaltung.

2. Sprudelbad nach Anspruch 1, dadurch gekennzeichnet, dass Wannen- oder Beckenkörper (6, 106, 306) und Überlaufwasser-Auffang- und Speicherbehälter (7, 107, 307a, 307b) durch das Ineinanderstellen von Hohlkörpern verschiedener Grösse in gleichen oder verschiedenen Formen hergestellt sind.

3. Sprudelbad nach einem der vorausgegangenen Ansprüche, dadurch gekennzeichnet, dass der Überlaufrand (8,108, 308a, 308b) so ausgebildet ist, dass über diesen oder dessen Verlängerung Überlaufwasser aus dem Baderaum (6, 106, 306) direkt oder indirekt in den/die darunterliegenden Betriebsraum(-räume) (7, 107, 307a, 307b) einlaufen kann.

4. Sprudelbad nach einem der vorausgegangenen Ansprüche, dadurch gekennzeichnet, dass der Betriebsraum (7, 107, 307a, 307b) den Baderaum (6, 106, 306) zumindest teilweise umschliesst.

5. Sprudelbad nach einem der vorausgegangenen Ansprüche, dadurch gekennzeichnet, dass wenigstens ein Betriebsraum Wasseraufbereitungseinrichtungen (50, 51, 350, 351, 52, 352, 53, 353) aufweist.

6. Sprudelbad nach einem der vorausgegangenen Ansprüche, dadurch gekennzeichnet, dass Wannen- oder Beckenkörper (6,106,306) und Betriebsraum(-räume) (7, 107, 307a, 307b) aus einem Stück gefertigt ist.

7. Sprudelbad nach einem der vorausgegangenen Ansprüche, dadurch gekennzeichnet, dass Wannen- oder Beckenkörper (6,106,306) und Betriebsraum(-räume) (7, 107, 307a, 307b) aus Teilstücken gefertigt sind und zu einer räumlichen Einheit zusammengesetzt sind.

8. Sprudelbad nach einem der vorausgegangenen Ansprüche, dadurch gekennzeichnet, dass wenigstens in einem Betriebsraum (7, 107, 307a, 307b) ein siebartiger Zwischenboden (601 a, 601 b) ausgebildet ist oder eine sonstige Vorrichtung vorhanden ist, welche einerseits zur Zurückhaltung des Filtermediums (50, 51, 350, 351), andererseits zum Durchlass des Badewassers dient.

9. Sprudelbad nach einem der vorausgegangenen Ansprüche, dadurch gekennzeichnet, dass der Betriebsraum (die Betriebsräume) (7, 107, 307a, 307b) unter den Boden und/oder unter eine Sitzbank des Wannen- oder Beckenkörpers (6, 106,306) reicht.

10. Sprudelbad nach einem der vorausgegangenen Ansprüche, dadurch gekennzeichnet, dass die Aussenwand (2, 102, 302) des (der) Betriebs- raumes(-räume) (7, 107, 307a, 307b) höher als die Zwischenwand (3, 103, 303a, 303b) zwischen Baderaum (6, 106, 306) und dem/den Betriebsraum(-räumen) ausgebildet ist und den Baderaum in der Höhe überragt.

11. Sprudelbad nach einem der vorausgegangenen Ansprüche, dadurch gekennzeichnet, dass der Überlaufkante (8, 108, 308a, 308b) eine rundumlaufende oder teilumlaufende Wasserleitrinne (330, 470) zugeordnet ist, über welche Badewasser dem/den Betriebsraum(-räumen) zugeführt werden kann.

12. Sprudelbad nach einem der vorausgegangenen Ansprüche, dadurch gekennzeichnet, dass der/die Betriebsraum(-räume) (7,107,307a, 307b) obenseitig mit einem Rost oder Gitter oder schlitzartig abgedeckt ist/sind und durch eine solche Vorrichtung Badewasser in den/die darunterliegenden Betriebsraum(-räume) einlaufen kann (9, 109, 309a, 309b).

13. Sprudelbad nach einem der vorausgegangenen Ansprüche, dadurch gekennzeichnet, dass zur Filterrückspülung sowohl die Höhendifferenz zwischen den Wasserspiegeln im Baderaum (6, 106, 306) und dem/den Betriebsraum(-räumen) (7, 107, 307a, 307b) sowie auch die Förderleistung der Umlaufpumpe ausgenutzt werden kann.

14. Sprudelbad nach einem der vorausgegangenen Ansprüche, dadurch gekennzeichnet, dass der Baderaum (6, 106, 306) und wenigstens ein Betriebsraum (7, 107, 307a, 307b) durch wenigstens eine Öffnung (605a, 605b), vorzugsweise durchflussmengenverstellbar, miteinander in Verbindung stehen.

15. Sprudelbad nach einem der vorausgegangenen Ansprüche, dadurch gekennzeichnet, dass dem/den Betriebsraum(-räumen) (7, 107, 307a, 307b) wenigstens (je) eine Umlaufpumpe (16,316, 460, 463, 616, 716a, 716b, 802a, 802b) zugeordnet ist.

16. Sprudelbad nach einem der vorausgegangenen Ansprüche, dadurch gekennzeichnet, dass dem Wannen- oder Beckenkörper (6, 106, 306) wenigstens eine Wassereinlaufdüse, vorzugsweise eine Massagedüse (120), zugeordnet ist.

17. Sprudelbad nach einem der vorausgegangenen Ansprüche, dadurch gekennzeichnet, dass das zu der/den Wassereinlaufdüse(n), Massagedüse(n) führende Installationssystem durch den/die Betriebsraum(-räume) (7, 107, 307a, 307b) führt.

18. Sprudelbad nach einem der vorausgegangenen Ansprüche, dadurch gekennzeichnet, dass dem Wannen- oder Beckenkörper (6,106,306) ein Luftsprudelsystem zugeordnet ist.

19. Sprudelbad nach einem der vorausgegangenen Ansprüche, dadurch gekennzeichnet, dass in dem/den Betriebsraum(-räumen) (7, 107, 307a, 307b) direkt wenigstens (je) eine Umlaufpumpe (802a, 802b), vorzugsweise eine Tauchpumpe, angeordnet ist/sind.

20. Sprudelbad nach einem der vorausgegangenen Ansprüche, dadurch gekennzeichnet, dass dem/den Betriebsraum(-räumen) (7, 107, 307a, 307b) wenigstens ein (je ein) Kanal-Ablaufstutzen (12, 312, 412a, 412b, 512a, 512b) zugeordnet ist.

21. Sprudelbad nach einem der vorausgegangenen Ansprüche, dadurch gekennzeichnet, dass wenigstens einem Betriebsraum (7, 107, 307a, 307b) eine Wasserstands- und Niveau-regulierende Abfühlvorrichtung (14, 314) zugeordnet ist.

22. Sprudelbad nach einem der vorausgegangenen Ansprüche, dadurch gekennzeichnet, dass die räumliche Einheit mit mehreren Baderäumen ausgestattet ist.

## Claims

1. A bubble bath with or without aeration device having a tub or basin equipped with a water circulation system incorporating a filtering unit and pump, characterised in that one or more overflow and collecting tanks open, closed or alternately open and closed at the top and provided with water level equalising means are arranged within the body of the basin so as to form therewith a single structural unit arranged and serving as the bathing area and service area(s), the said structural unit containing at least one partition wall (3, 103) delimiting or dividing off the bathing area (6, 106, 306) and the service area(s) (7, 107, 307a, 307b), the upper edge (8,108,308a, 308b) of one such partition wall being designed to form the overflow rim of the bathing area, a large part of whose periphery it encloses, while the space (7,107, 307a, 307b) between the outer wall (2,102, 302) and inner wall (3, 103, 303a, 303b) constituting the service area(s) accommodates:
a) An overflow and collecting tank open, closed or alternately open and closed at the top and provided with water level equalising means,
b) An overflow and collecting tank open, closed or alternately open and closed at the top with water level equalising means and filter chamber,
c) A filter chamber open, closed or alternately open and closed,
d) An overflow and collecting tank with water level equalising means followed by at least one filter chamber so as to combine arrangements a) and c),
e) An overflow and collecting tank with water level equalising means and filter chamber as in b) with at leasttwo successive compartments;
f) A filter chamber as in c) with at least two successive compartments;
g) An overflow and collecting tank with water level equalising means and at least one further overflow and collecting tank and filter chamber arranged in succession so as to combine arrangements a) and b);
h) A service area or service areas variously equipped with parallel, series or individual connections.

2. A bubble bath as claimed in Claim 1, characterised in that the tub or basin (6, 106, 306) and overflow and collecting tank(s) (7, 107, 307a, 307b) are formed by placing hollow vessels of varying sizes and of the same or different shapes one within the other.

3. A bubble bath as claimed in one of the foregoing claims, characterised in that the overflow rim (8, 108, 308a, 308b) is so designed that water overflowing from the bathing area (6, 106, 306) is able to pass over the rim itself or an extension thereof and directly or indirectly into the service area(s) (7, 107, 307a, 307b) below.

4. A bubble bath as claimed in one of the foregoing claims, characterised in that the service area (7, 107, 307a, 307b) at least partly encloses the bathing area (6,106, 306).

5. A bubble bath as claimed in one of the foregoing claims, characterised in that at least one service area is provided with water conditioning means (50, 51, 350, 351, 52, 352, 53, 353).

6. A bubble bath as claimed in one of the foregoing claims, characterised in that the tub or basin (6, 106, 306) and the service area(s) (7, 107, 307a, 307b) are integral.

7. A bubble bath as claimed in one of the foregoing claims, characterised in that the tub or basin (6, 106, 306) and the service area(s) (7, 107, 307a, 307b) are composed of elements assembled to form a structural unit.

8. A bubble bath as claimed in one of the foregoing claims, characterised in that at least one service area (7,107, 307a, 307b) has an intermediate floor in the form of a sieve (601 a, 601 b) or other device which retains the filter material (50, 51,350,351) while allowing the bath water to pass through.

9. A bubble bath as claimed in one of the foregoing claims, characterised in that the service area(s) (7, 107, 307a, 307b) extends below the floor of the tub or basin (6, 106, 306) and/or a bench formed integrally therewith.

10. A bubble bath as claimed in one of the foregoing claims, characterised in that the outer wall (2, 102, 302) of the service area(s) (7, 107, 307a, 307b) is higher than the partition (3, 103, 303a, 303b) separating the bathing area (6, 106, 306) from the service area(s) and higher than the bathing area.

11. A bubble bath as claimed in one of the foregoing claims, characterised in that the overflow rim (8,108,308a, 308b) has a gutter (330, 470) that extends round at least part of the bath perimeter and via which water from the bath may be conducted to the service area(s).

12. A bubble bath as claimed in one of the foregoing claims, characterised in that the service area or areas (7, 107, 307a, 307b) are covered at the top by a grid or in such manner as to allow longitudinal gaps (9, 109, 309a, 309b) through which water from the bath is able to flow down into the service area(s) below.

13. A bubble bath as claimed in one of the foregoing claims, characterised in that a backflow of water through the filter may be achieved using both the difference in water levels in the bathing area (6, 106, 306) and the service area(s) (7,107,307a, 307b) and the circulating pump.

14. A bubble bath as claimed in one of the foregoing claims, characterised in that the bathing area (6, 106, 306) and at least one service area (7, 107, 307a, 307b) are connected by at least one aperture (605a, 605b) which preferably allows the rate of water flow through it to be regulated.

15. A bubble bath as claimed in one of the foregoing claims, characterised in that each service area (7, 107, 307a, 307b) is provided with at least one circulating pump (16, 316, 460, 463, 616, 716a, 716b, 802a, 802b).

16. A bubble bath as claimed in one of the foregoing claims, characterised in that the tub or basin (6,106, 306) has at least one water inlet nozzle, preferably a massage nozzle (120).

17. A bubble bath as claimed in one of the foregoing claims, characterised in that pipes conveying water to the inlet/massage nozzle(s) pass through the service area(s) (7,107, 307a, 307b).

18. A bubble bath as claimed in one of the foregoing claims, characterised in that the tub or basin (6, 106, 306) is equipped with an aeration system.

19. A bubble bath as claimed in one of the foregoing claims, characterised in that at least one circulating pump (802a, 802b), preferably a submersible pump, is provided for each service area (7,107,307a, 307b).

20. A bubble bath as claimed in one of the foregoing claims, characterised in that at least one waste outlet (12,312,412a, 512a, 512b) is provided for each service area (7, 107, 307a, 307b).

21. A bubble bath as claimed in one of the foregoing claims, characterised in that a water level sensing and regulating device (14, 314) is provided in at least one service area (7, 107, 307a, 307b).

22. A bubble bath as claimed in one of the foregoing claims, characterised in that the structural unit is divided into a number of separate bathing areas.

## Revendications

1. Bain à bulles, avec ou sans dispositif générateur de bulles d'air, dont le corps de baignoire ou de bassin est équipé d'un système de circulation d'eau dans lequel sont intégrés un filtre et une pompe, caractérisé en ce qu'un ou plusieurs compartiments récepteurs et collecteurs de trop-plein avec équilibrage de niveau, dont le haut est ouvert, fermé ou alternativement ouvert et fermé, est (sont) disposé(s) dans le corps de bassin de manière à constituer avec lui une unité structurelle qui sert de cuve de bain et de compartiment(s) de service et qui est aménagée comme tels, l'unité structurelle comprenant au moins une cloison (3, 103) délimitant ou séparant la cuve de bain (6,106,306) et le (les) compartiment(s) de service (7, 107, 307a, 307b), où l'arête supérieure (8,108, 308a, 308b) d'une telle cloison est conçue comme bord-déversoir de la cuve de bain sur une grande partie de sa périphérie et où l'espace (7, 107, 307a, 307b) compris entre la paroi extérieure (2, 102, 302) et la paroi intérieure (3, 103, 303a, 303b) constitue le (les) compartiments(s) de service pouvant être aménagé comme
a) compartiment récepteur et collecteur de trop-plein avec équilibrage de niveau, en exécution ouverte ou fermée ou alternativement ouverte et fermée,
b) compartiment récepteur et collecteur de trop-plein avec équilibrage de niveau et compartiment de filtration, en exécution ouverte ou fermée ou alternativement ouverte et fermée,
c) compartiment de filtration en exécution ouverte ou fermée ou alternativement ouverte et fermée,
d) compartiment récepteur et collecteur de trop-plein avec équilibrage de niveau, suivi d'au moins un compartiment de filtration, de manière à combiner les possibilités a) et c),
e) compartiment récepteur et collecteur de trop-plein avec équilibrage de niveau et un compartiment de filtration selon la possibilité b) avec au moins deux chambres disposées l'une à la suite de l'autre,
f) compartiment de filtration selon c), avec au moins deux chambres disposées l'une à la suite de l'autre,
g) compartiment récepteur et collecteur de trop-plein avec équilibrage de niveau, avec au moins un autre compartiment récepteur et collecteur de trop-plein avec équilibrage de niveau disposé l'un à la suite de l'autre, de manière à combiner les possibilités a) et b),
h) compartiment(s) de service comprenant des équipements divers et mis en communication en parallèle, en série ou individuellement.

2. Bain à bulles selon la revendication 1, caractérisé en ce que le corps de baignoire ou de bassin (6, 106, 306) et le compartiment récepteur et collecteur de trop-plein (7, 107, 307a, 307b) sont réalisés en plaçant les uns dans les autres des corps creux de même ou de différente forme.

3. Bain à bulles selon l'une des revendications précédentes, caractérisé en ce que le bord-déversoir (8, 108, 308a, 308b) est conçu de telle façon que le trop-plein de la cuve de bain (6, 106, 306) puisse s'écouler par le bord-déversoir ou son prolongement directement ou indirectement dans le (les) compartiment(s) de service (7, 107, 307a, 307b) disposé(s) en dessous.

4. Bain à bulles selon l'une des revendications précédentes, caractérisé en ce que le compartiment de service (7, 107, 307a, 307b) enferme au moins en partie la cuve de bain (6,106,306).

5. Bain à bulles selon l'une des revendications précédentes, caractérisé en ce qu'au moins un compartiment de service est équipé de dispositifs de conditionnement de l'eau (50, 51, 350, 351, 52,352,53,353).

6. Bain à bulles selon l'une des revendications précédentes, caractérisé en ce que le corps de baignoire ou de bassin (6, 106, 306) et le (les) compartiment(s) de service (7, 107, 307a, 307b) sont réalisés d'une pièce.

7. Bain à bulles selon l'une des revendications précédentes, caractérisé en ce que le corps de baignoire ou de bassin (6, 106, 306) et le (les) compartiment(s) de service (7, 107, 307a, 307b) se composent de plusieurs pièces assemblées en une unité structurelle.

8. Bain à bulles selon l'une des revendications précédentes, caractérisé en ce qu'au moins un compartiment de service (7, 107, 307a, 307b) comporte un fond intermédiaire en forme de tamis (601a, 601b) ou un autre dispositif servant, d'une part, à retenir les moyens de filtration (50, 51,350,351 ) et, d'autre part, à laisser passer l'eau du bain.

9. Bain à bulles selon l'une des revendications précédentes, caractérisé en ce que le (les) compartiment(s) de service (7, 107, 307a, 307b) s'étend(ent) jusque sous le fond intermédiaire de la baignoire ou du bassin et/ou sous un banc formant corps avec la baignoire ou le bassin (6, 106, 306).

10. Bain à bulles selon l'une des revendications précédentes, caractérisé en ce que la paroi extérieure (2, 102, 302) du (des) compartiment(s) de service (7, 107, 307a, 307b) est plus haute que la cloison (3, 103, 303a, 303b) séparant la cuve de bain (6, 106, 306) du (des) compartiment(s) de service et qu'elle est plus haute que la cuve de bain.

11. Bain à bulles selon l'une des revendications précédentes, caractérisé en ce que le bord-déversoir (8, 108, 308a, 308b) est pourvu d'une rigole (330, 470) sur toute la périphérie ou sur une partie de la périphérie permettant d'amener de l'eau du bain au (aux) compartiment(s) de service.

12. Bain à bulles selon l'une des revendications précédentes, caractérisé en ce que le haut du (des) compartiment(s) de service (7, 107, 307a, 307b) est recouvert d'une grille ou d'un grillage ou d'un élément à fentes et que l'eau peut s'écouler à travers ce dispositif dans le (les) compartiment(s) de service (9, 109, 309a, 309b) disposé(s) en dessous.

13. Bain à bulles selon l'une des revendications précédentes, caractérisé en ce qu'aussi bien la différence de hauteur entre le niveau de l'eau dans la cuve de bain (6, 106, 306) et celui dans le (les) compartiment(s) de service (7, 107, 307a, 307b) que le débit de la pompe de circulation peuvent être exploités pour assurer le reflux de filtration.

14. Bain à bulles selon l'une des revendications précédentes, caractérisé en ce que la cuve de bain (6,106,306) et au moins un compartiment de service (7, 107, 307a, 307b) communiquent par au moins une ouverture (605a, 605b) permettant de préférence de régler le débit de passage.

15. Bain à bulles selon l'une des revendications précédentes, caractérisé en ce qu'au moins une pompe de circulation (16, 316, 460, 463, 616, 716a, 716b, 802a, 802b) est adjointe au (à chacun des) compartiment(s) de service (7, 107, 307a, 307b).

16. Bain à bulles selon l'une des revendications précédentes, caractérisé en ce que le corps de la baignoire ou du bassin (6, 106, 206) est pourvu d'au moins une buse d'injection d'eau, de préférence une buse de massage (120).

17. Bain à bulles selon l'une des revendications précédentes, caractérisé en ce que les conduites menant à la (aux) buse(s) d'injection/ de massage passent pas le (les) compartiment(s) de service (7,107, 307a, 307b).

18. Bain à bulles selon l'une des revendications précédentes, caractérisé en ce que le corps de baignoire ou de bassin (6, 106, 306) est muni d'un système générateur de bulles d'air.

19. Bain à bulles selon l'une des revendications précédentes, caractérisé en ce qu'au moins une pompe de circulation (802a, 802b), de préférence une pompe submersible, est directement disposée dans le (chacun des) compartiment(s) de service (7, 107, 307a, 307b).

20. Bain à bulles selon l'une des revendications précédentes, caractérisé en ce qu'au moins une tubulure d'évacuation (12, 312, 412a, 412b, 512a, 512b) est adaptée au (à chacun des) compartiment(s) de service (7, 107, 307a, 307b).

21. Bain à bulles selon l'une des revendications précédentes, caractérisé en ce qu'un dispositif de jauge et de régulation du niveau de l'eau (14, 314) équipe au moins un compartiment de service (7, 107, 307a, 307b).

22. Bain à bulles selon l'une des revendications précédentes, caractérisé en ce que l'unité structurelle comprend plusieurs cuves de bain.
